# EUROPÄISCHE PATENTANMELDUNG

(11) **EP 1 835 120 A1**
(43) Veröffentlichungstag der Anmeldung: **19.09.2007**
(21) Anmeldenummer: 06005225.5
(22) Anmeldetag: 15.03.2006
(51) Int. Cl.: E06B 3/58, E04D 13/03

(54) **Wohndachfenter mit Verstellfalz**

(71) Anmelder: ROTO FRANK AG, 70771 Leinfelden-Echterdingen (DE)
(72) Erfinder: Klöpfer, Hannes, 97980 Bad Mergentheim (DE); Stempfhuber, Dirk, 97947 Grünfeld (DE)
(74) Vertreter: Grosse, Rainer

(57) **Zusammenfassung**

Die Erfindung betrifft ein Wohndachfenster (1) mit einem Flügelrahmen (2), der einen einer Verglasung (6) zuordenbaren Falz (5) aufweist. Es ist vorgesehen, dass der Falz (5) zum Ausgleich unterschiedlicher Stärken der Verglasung (6) als Verstellfalz (12) ausgebildet ist.

## Beschreibung

Die Erfindung betrifft ein Wohndachfenster mit einem Flügelrahmen, der einen einer Verglasung zuordenbaren Falz aufweist.

Wohndachfenster der eingangs genannten Art weisen einen Flügelrahmen mit den vier Seiten einer rechteckigen, insbesondere Isolierglasscheiben aufweisenden Verglasung zugeordneten Rahmenprofilen auf, wobei jedes Rahmenprofil mit einer U-förmigen Aufnahmevertiefung für die Verglasung ausgebildet ist. Eine Seitenfläche der jeweiligen Aufnahmevertiefung bildet einen Falz für die Verglasung aus. Bei der Herstellung des Fensterflügels des Wohndachfensters werden die vier Rahmenprofile den vier Kanten der Verglasung seitlich zugeführt, wodurch die Randbereiche der Verglasung innerhalb der U-förmigen Aufnahmevertiefungen zu liegen kommen. Nunmehr werden die vier Rahmenprofile in den Eckbereichen miteinander verbunden. Ein Ausgleich unterschiedlicher Stärken von wählbaren Verglasungsvarianten erfolgt durch den Einsatz entsprechend hoher Verglasungsdichtungen an der Verglasungsaußenseite. Somit befindet sich die innere Verglasungsebene, insbesondere die Ebene der inneren Isolierglasscheibe, bei unterschiedlichen Verglasungsstärken stets in gleicher Position, wobei stärkere Verglasungen nach außen hin entsprechend auftragen. Sehr dünne Verglasungen, beispielsweise Vakuumisolierglaspakete, können aufgrund ihrer geringen Paketstärke bei dem bekannten Wohndachfenster nicht eingesetzt werden, da der notwendige Verglasungsdruck aufgrund des dazu erforderlichen, sehr hohen Dichtungsprofils nicht aufgebracht werden kann. Des weiteren leidet die Außenoptik unter den hohen Profilen.

Wenn im Zuge dieser Anmeldung von "innen" und von "außen" gesprochen wird, so ist dies insbesondere auf den Einbauzustand des Wohndachfensters bezogen, das heißt, innere Strukturen sind dem Raum und äußere Strukturen der Außenatmosphäre zugeordnet.

Der Erfindung liegt die Aufgabe zugrunde, ein Wohndachfenster der eingangs genannten Art anzugeben, das einfach herstellbar, einfach aufgebaut, optisch ansprechend und/oder auch für dünne Verglasungen verwendbar ist.

Diese Aufgabe wird erfindungsgemäß dadurch gelöst, dass der Falz zum Ausgleich unterschiedlicher Stärken der Verglasung als Verstellfalz ausgebildet ist. Durch die Verstellung des Falzes wird es möglich, diesen entsprechend der Stärke der Verglasung anzuordnen, wodurch stets eine optimale Abstimmung der Bauteile aufeinander erfolgen kann und ein einfacher Aufbau sowie eine entsprechende optische Wirkung erzielt ist. Ferner ermöglicht der verstellbare und damit separate Falz, dass die vier Rahmenprofile des Flügelrahmens miteinander verbunden werden können, bevor die Verglasung in den Flügelrahmen eingebracht wird. Ist die Verglasung eingebracht, so kann anschließend der Verstellfalz montiert werden.

Insbesondere ist vorgesehen, dass der Verstellfalz ein Innenfalz ist. Dies hat zur Folge, dass die Lage des Innenfalzes stets der Stärke der Verglasung angepasst werden kann, sodass die Außenfläche der Verglasung in stets gleicher Position innerhalb des Flügelrahmens anordenbar ist, mithin stärkere Verglasung nach innen hin auftragen. Nach außen hin liegen demzufolge immer gleiche Verhältnisse vor, unabhängig davon, ob dünnere oder dickere Glaspakete eingesetzt werden.

Nach einer Weiterbildung der Erfindung ist vorgesehen, dass der Verstellfalz als Formschlussfalz ausgebildet ist. Mithin weist er in seinen unterschiedlich möglichen Verstellpositionen jeweils einen Formschluss zu einem Rahmenelement des Flügelrahmens auf.

Alternativ kann vorgesehen sein, dass der Verstellfalz als Reibschlussfalz ausgebildet ist, das heißt, er ist zur Einnahme entsprechend unterschiedlicher Positionen durch eine Überwindung eines Reibschlusses verschiebbar an dem Rahmenelement des Flügelrahmens angeordnet.

Eine Weiterbildung der Erfindung sieht vor, dass der Verstellfalz mit Befestigungsmitteln versehen ist, die mit versetzt an dem Rahmenelement des Flügelrahmens angeordneten/ausgebildeten Gegenbefestigungsmitteln zusammenwirken können. Die Gegenbefestigungsmittel liegen bevorzugt in Richtung einer Verglasungsflächennormalen versetzt zueinander. Bei der Verglasungsflächennormalen handelt es sich um eine gedachte Richtung, die senkrecht auf der Ebene einer Glasscheibe der Verglasung steht. In diese Richtung sind die Gegenbefestigungsmittel versetzt ausgebildet/angeordnet, sodass die Befestigungsmittel zur Anpassung an unterschiedliche Stärken der Verglasung mit Gegenbefestigungsmittein entsprechender Positionen zusammenwirken und daher den Verstellfalz positionsangepasst halten können.

Eine Weiterbildung der Erfindung sieht vor, dass der Verstellfalz Steckmittel aufweist, die in wählbarer Einstecktiefe mit Gegensteckmitteln des Rahmenelements des Flügelrahmens zusammenwirken können. In Abhängigkeit der Einstecktiefe ergibt sich die Position des Verstellfalzes und damit die entsprechende Anpassung an die Stärke der Verglasung. Im Falle der Verwendung von Befestigungsmitteln/Gegenbefestigungsmitteln lässt sich der Verstellfalz stufenweise zur Anpassung an die Stärke der Verglasung positionieren. Bei den Steckmitteln/Gegensteckmitteln ist eine stufenlose Einstellung der Position des Verstellfalzes realisiert.

Es ist vorteilhaft, wenn die Befestigungsmittel, Gegenbefestigungsmittel, Steckmittel und/oder Gegensteckmittel mit Rastmitteln und/oder Gegenrastmitteln versehen sind. Die Rastmittel und/oder Gegenrastmittel ermöglichen eine Sicherung der jeweils gewählten Position des Verstellfalzes, sodass dieser fest und sicher am Flügelrahmen angeordnet ist.

Nach einer Weiterbildung der Erfindung ist eine Verglasung vorgesehen, deren Außenfläche unabhängig von der Stärke der Verglasung stets in gleicher Position im Flügelrahmen angeordnet ist. Stärkere Verglasungen führen demzufolge dazu, dass diese nach innen weiter auftragen. Dieses mehr oder weniger starke Auftragen wird kompensiert/aufgefangen durch die entsprechende Anordnung des Verstellfalzes. Unter dem Begriff "Verstellfalz" ist im Sinne der Erfindung auch ein Falz anzusehen, der zwar stets in gleicher Position am Rahmenelement des Flügelrahmens angeordnet ist, jedoch in sich verstellbar oder so veränderbar ist, dass er auf die entsprechende Stärke der Verglasung angepasst ist. Dies kann beispielsweise dadurch erfolgen, dass er an verschiedenen positionierten Sollbruchlinien abbrechbare Randbereiche aufweist, sodass stets nur ein Abbrechen mindestens eines entsprechend breiten Randbereichs zur Anpassung an die Verglasung erfolgen kann. Alternativ ist es auch möglich, als Verstellfalz einen Falz aus einer Auswahl von verschieden hohen Falzen auszuwählen, so dass durch die Auswahl die "Verstellung" erfolgt.

Nach einer Weiterbildung der Erfindung ist vorgesehen, dass der Verstellfalz mit einer Verglasungsabdichtung versehen ist. Hierdurch ist zwischen dem Falz und der zugeordneten Verglasungsfläche ein dichtender Abschluss geschaffen.

Die Verglasung kann insbesondere als Isolierglaspaket ausgebildet sein. Es ist vorteilhaft, wenn die Verglasung als Stufenisolierglaspaket ausgebildet ist. Dieses weist insbesondere an einem Randbereich eine Glasscheibe größerer Länge gegenüber mindestens einer weiteren Glasscheibe auf, um hierdurch Bereiche des Flügelrahmens abdecken zu können. Durch diese Abdeckung wird ein Überstand geschaffen, der zum Beispiel der sicheren Regenwasserabführung dient. In einem solchen Falle befindet sich der Überstand im unteren Bereich des Wohndachfensters und verhindert durch seinen Überstand das Eindringen von Feuchtigkeit.

Es ist vorteilhaft, wenn der Verstellfalz ein Haltefalz oder ein Abdeckfalz ist. Im Falle eines Haltefalzes stützt sich an diesem ein Randbereich der Verglasung ab, sodass durch das Abstützen die entsprechende Position der Verglasung definiert und auf die Verglasung eine Haltefunktion/Abstützfunktion ausgeübt wird. Sofern es sich bei dem Verstellfalz um einen Abdeckfalz handelt, dient er lediglich dazu, den optischen Übergang zwischen Flügelrahmen und Verglasung zu schaffen und übt insoweit also keine oder nur geringe Halte- beziehungsweise Abstützfunktion aus.

Insbesondere kann dem Flügelrahmen ein Halteprofil oder ein Abdeckprofil zugeordnet sein. Dies befindet sich an der Außenseite, liegt demgemäß im Bereich der Außenseite der Verglasung und dient im Falle eines Halteprofils zum Abstützen des Glaspakets oder im Falle der Ausbildung als Abdeckprofil als optische Blende, die keine oder nur eine geringe Halte- beziehungsweise Abstützfunktion ausübt.

Insbesondere kann vorgesehen sein, dass das Halteprofil und/oder das Abdeckprofil am Flügelrahmen ausgebildet, insbesondere einstückig ausgebildet, oder abnehmbar befestigt ist. Dem Halteprofil und/oder dem Abdeckprofil kann eine Verglasungsdichtung zugeordnet sein, um das Eindringen von Feuchtigkeit zu verhindern.

Die Zeichnungen veranschaulichen die Erfindung anhand von Ausführungsbeispielen, und zwar zeigt:
- Figur 1: eine Schnittansicht durch ein Wohndachfenster im Seitenbereich bei einer Verglasungsstärke von 10 mm,
- Figur 2: eine Schnittansicht durch das Wohndachfenster der Figur 1 im unteren Bereich,
- Figuren 3 und 4: Schnittansichten durch das Wohndachfenster der Figuren 1 und 2, jedoch bei einer Verglasungsstärke von 24 mm,
- Figuren 5 und 6: Schnittansichten durch das Wohndachfenster gemäß der Figuren 1 und 2, jedoch bei einer Verglasungsstärke von 28 mm,
- Figur 7: eine Schnittansicht durch den unteren Bereich eines Wohndachfensters nach einem weiteren Ausführungsbeispiel mit einer Verglasungsstärke von 10 mm,
- Figur 8: eine der Figur 7 entsprechende Schnittansicht, jedoch mit einer Verglasungsstärke von 28 mm und
- Figur 9: eine Schnittansicht durch den Flügel eines Wohndachfensters nach einem weiteren Ausführungsbeispiel.

Die Figur 1 zeigt im Schnitt einen Seitenbereich eines Wohndachfensters 1. Das Wohndachfenster 1 weist einen Flügelrahmen 2 und einen Blendrahmen 3 auf. Der Flügelrahmen 2 weist ein Rahmenelement 4, einen Falz 5 und eine Verglasung 6 auf. Der Blendrahmen 3 besitzt Einrichtungen 7 zur Lagerung und Führung des Flügelrahmens 2 und ein mit Dichtung 8 versehenes Außenprofil 9. Außenprofil 9 und die Außenseite des Rahmenelements 4 werden von einer verlagerbar angeordneten Blechabdeckung 10 überfangen. Im eingebauten Zustand schließt sich an das Wohndachfenster 1 eine die Verbindung zum Dach herstellende Einfassung 11 an.

Der Falz 5 ist als Verstellfalz 12 ausgebildet, da er zum Ausgleich unterschiedlich dicker Verglasungen 6 in unterschiedlichen Positionen am Rahmenelement 4 befestigbar ist. Der Verstellfalz 12 bildet einen Innenfalz 13, weil er der Innenseite des Wohndachfensters 1, also raumseits, zugeordnet ist. Er überragt die Seite 14 des Rahmenelements 4, sodass er den Randbereich 15 der Innenseite 16 der Verglasung 6 - wie aus der Figur 1 ersichtlich - abdeckt.

In den Figuren 1 bis 9 ist stets nur eine Schnittansicht einer Seite oder eine Schnittansicht des unteren Querholmbereichs von Wohndachfenstern 1 dargestellt. Selbstverständlich liegen entsprechende Ausgestaltungen auch bei den anderen Rahmenelementen des jeweiligen, rechteckigen Wohndachfensters vor, auf die jedoch der Einfachheit halber nicht extra eingegangen wird.

Der Verstellfalz 12 ist im Querschnitt im Wesentlichen L-förmig ausgebildet, da er einen ersten Schenkel 17 und einen zweiten Schenkel 18 aufweist. Auch das Rahmenelement 4 weist - im Querschnitt betrachtet - eine L-Form mit einem dritten Schenkel 19 und einem vierten Schenkel 20 auf.

An der Seite 21 des ersten Schenkels 17 weist dieser Befestigungsmittel 22 in Form zweier zur Seite weisender, beabstandet zueinander verlaufender, leistenförmiger Vorsprünge 23 (Figur 2) auf, die in Gegenbefestigungsmittel 24 in Form von an der Seite 14 des dritten Schenkels 19 des Rahmenelements 4 ausgebildete Nuten 25 eingreifen. Zwei weitere Nuten 26, die ebenfalls den Gegenbefestigungsmitteln 24 angehören, befinden sich in einem größeren Abstand zur Ebene der Verglasung 6 am dritten Schenkel 19. Ein Vergleich der Figuren 1 und 2 zeigt, dass im Seitenbereich und im unteren Bereich des Wohndachfensters in Bezug auf den Verstellfalz 12, die Befestigungsmittel 22 und Gegenbefestigungsmittel 24 gleiche Ausgestaltungen vorliegen. Der Blendrahmen 3 ist im unteren Bereich des Wohndachfensters (Figur 2) gegenüber dem Seitenbereich (Figur 1) leicht unterschiedlich ausgebildet, was jedoch hinsichtlich der Erfindung nicht relevant ist. In Figur 2 ist der äußere Bereich des Rahmenelements 4 derart gestaltet, dass nicht - wie in Figur 1 - eine stufenförmige Aufnahme für den Rand der Verglasung 6 gebildet wird, sondern die nach außen weisenden Seiten von Verstellfalz 12 und Rahmenelement 4 fluchtend zueinander verlaufen, sodass sich eine Außenscheibe 27 über den Flügelrahmen 2 und Blendrahmen 3 hinaus erstrecken kann, um einen Feuchtigkeitsschutz zu bilden. Die Außenscheibe 27 bildet zusammen mit einer Innenscheibe 28 die Verglasung 6, die als Isolierverglasung 29, nämlich ein Isolierglaspaket 30, ausgestaltet ist. Da die Außenscheibe 27 im unteren Bereich die Innenscheibe 28 überragt, wird eine derartige Anordnung auch Stufenisolierglaspaket 31 genannt.

Gemäß der vorstehenden Ausführungen befindet sich der Verstellfalz 12 in der Zone des inneren Randbereichs 15 der Verglasung 6. Sofern sich die Verglasung 6 an dem Verstellfalz 12 abstützt und der Verglasung 6 dadurch einen Halt oder zusätzlichen Halt vermittelt, wirkt der Verstellfalz 12 als Haltefalz 32. Es sind jedoch auch Ausführungsbeispiele denkbar, bei denen der Verstellfalz keine Haltefunktion oder Mithaltefunktion für die Verglasung 6 übernimmt, da die Verglasung ausschließlich mit dem Rahmenelement 4 verbunden ist (insbesondere durch Klebung), sodass der Verstellfalz 12 lediglich optisch eine Randabdeckung der Verglasung 6 vornimmt und daher einen Abdeckfalz bildet. Zwischen dem Verstellfalz 12 und der Verglasung 6 kann eine Verglasungsabdichtung (in den Figuren nicht gezeigt) angeordnet sein.

Die Figuren 3 und 4 zeigen das Wohndachfenster 1 der Figuren 1 und 2 in entsprechender Weise, sodass auf die vorstehenden Ausführungen und die Figuren 1 und 2 Bezug genommen wird. Unterschiedlich ist lediglich, dass in den Figuren 1 und 2 eine Verglasung mit einer geringen Stärke (insbesondere 10 mm) verwendet wurde (eine derartig dünne Verglasung kann beispielsweise als Vakuumverglasung ausgebildet sein) und das demgegenüber in den Figuren 3 und 4 das Wohndachfenster 1 mit einer stärkeren Verglasung 6 ausgestattet wurde, die beispielsweise die Dicke von 24 mm aufweist. Um erfindungsgemäß zu realisieren, dass die Verglasung 6 nicht nach außen, sondern nach innen, also in Richtung des Raumes, aufgrund einer größeren Stärke aufträgt, ist der Verstellfalz 12 gegenüber seiner Stellung in den Figuren 1 und 2 in den Figuren 3 und 4 versetzt angeordnet, derart, dass seine Vorsprünge 23 nunmehr nicht mehr in die Nuten 25, sondern in die weiter innen liegenden Nuten 26 eingreifen. Der zweite Schenkel 18 des Verstellfalzes 12 liegt weiterhin gegen den vierten Schenkel des Rahmenelements 4 an, um auf diese Art und Weise keine unschöne Spaltfuge trotz des Versetzens des Verstellfalzes 12 auftreten zu lassen. Ein Vergleich der Figuren 1 und 2 mit den Figuren 3 und 4 zeigt, dass trotz der dünnen beziehungsweise stärkeren Verglasung 6 die Außenscheibe 27 in beiden Ausführungsbeispielen die gleiche Position relativ zum Flügelrahmen 2 einnimmt und dass nur die Innenscheibe 28 ihre Position verändert hat, gleichwohl ihr jedoch - durch den Versatz des Verstellfalzes 12 - dieser unmittelbar an der Innenseite zugeordnet ist. Ein Vergleich der Figuren 3 und 4 zeigt, dass der entsprechende Versatz des Verstellfalzes 12 nicht nur im Seitenbereich, sondern natürlich auch im unteren Bereich des Wohndachfensters durchgeführt wurde. Dieses Versetzen gilt selbstverständlich auch für die andere Seite des Wohndachfensters und auch für dessen oberen Bereich.

Das Ausführungsbeispiel der Figuren 5 und 6 unterscheidet sich von den Ausführungsbeispielen der Figuren 1 und 2 sowie 3 und 4 lediglich dadurch, dass nunmehr ein noch stärkeres Stufenisolierglaspaket 31 eingesetzt wurde. Um erfindungsgemäß sicherzustellen, dass die Außenscheibe 27 dennoch die Position beibehält, wurde der Verstellfalz 12 noch weiter nach innen versetzt, sodass er mit seinem außen liegenden Vorsprung 23 in die am weitesten nach innen gelegene Nut 26 eingreift und mit dem weiteren Vorsprung 23 den innenseitigen Rand des Schenkels 19 übergreift. Die Verglasungsstärke beim Ausführungsbeispiel der Figuren 5 und 6 beträgt 28 mm.

Während in den Ausführungsbeispielen der Figuren 1 bis 6 Formschlussmittel (Vorsprünge 23, Nuten 25, 26) für die Befestigungsmittel 22 und Gegenbefestigungsmittel 24 vorgesehen sind, um ein stufenweises Versetzen des Verstellfalzes 12 zu ermöglichen, sodass dieser quasi einen Formschlussfalz 33 bildet, ist bei dem Ausführungsbeispiel der Figuren 7 und 8 vorgesehen, dass der Verstellfalz 12 in Richtung nach innen beziehungsweise nach außen verschiebbar gelagert ist und demzufolge einen Reibschlussfalz 34 bildet. Gegebenenfalls kann der Verschiebeweg mit Rastmitteln versehen sein, um eine Vielzahl von gesicherten Stellungen zu erhalten. Am Rahmenelement 4 ist ein nach außen weisender Führungsvorsprung 35 ausgebildet, in den eine Führungsnut 36 des Verstellfalzes 12 eingreift. Auf der einen Seite der Führungsnut 36 weist der Verstellfalz 12 eine Füllzone 37 und auf der anderen Seite eine Sichtzone 38 auf, wobei die Füllzone 37 in eine Tasche 39 des Rahmenelements 4 mehr oder weniger weit eingreift und auch die Sichtzone 38 mehr oder weniger weit die Sichtseite 40 des Rahmenelements 4 überdeckt, wobei das Eingreifen und Überdecken abhängig ist von der Stellung des Verstellfalzes 12 relativ zum Flügelrahmen 2. In der Figur 7 liegt eine sehr dünne Verglasung 6 vor, sodass der Führungsvorsprung 35 nur ein Teilstück in die Führungsnut 36 eingreift. Beim Ausführungsbeispiel der Figur 8 ist eine wesentlich stärkere Verglasung 6 in das Wohndachfenster 1 eingebaut und daher der Verstellfalz 12 derart weit in Richtung nach innen verlagert, dass für die Verglasung 6 hinreichend Platz geschaffen ist. Es ist erkennbar, dass der Führungsvorsprung 35 nunmehr vollständig in die Führungsnut 36 eingreift. Die Außenscheibe 27 der Verglasung 6 weist gemäß Vergleich der Figuren 7 und 8 stets die gleiche Relativposition zum Flügelrahmen 2 auf, das heißt, das dickere Isolierglaspaket 30 der Figur 8 trägt weiter nach innen, also raumseits, nicht jedoch nach außen weiter auf.

Die Figur 9 zeigt ein weiteres Ausführungsbeispiel der Erfindung, wobei hier jedoch nur der Flügelrahmen 2 eines Wohndachfensters 1 dargestellt ist. Es ist erkennbar, dass eine Verglasung 6 in einer stufenförmigen Aufnahme 41 des Flügelrahmens 2 angeordnet ist und dem innenseitigen Randbereich der Verglasung 6 ein Verstellfalz 12 zugeordnet ist, der eine Sichtabdeckung bildet und demzufolge als Abdeckfalz ausgebildet ist. Der Verstellfalz 12 weist mittels Sollbruchlinien 42 entfernbare/abbrechbare Bereiche 43 auf, die je nach Stärke der Verglasung 6 entfernt werden können, um einen möglichst geschlossenen optischen Übergang (ohne auffallende Spaltbildung) zur Verglasung 6 herzustellen. Insofern handelt es sich aufgrund dieser Anpassmöglichkeit beim Falz 5 ebenfalls um einen Verstellfalz 12. Insbesondere kann vorgesehen sein, dass der Verstellfalz 12 gemäß Figur 9 mittels Rastmitteln 43' am Rahmenelement 4 des Flügelrahmens 2 lösbar gehalten ist. Ferner ist der Figur 9 zu entnehmen, dass zur Bildung der Aufnahme 41 am Flügelrahmen 2 ein äußeres Halteprofil 44 angeordnet ist, um eine Abstützung für die Verglasung 6 nach außen zu schaffen. Die Verglasung 6 kann gemäß Figur 9 demzufolge mittels Verkleben am Halteprofil 44 und auch durch Verkleben des stirnseitigen Bereichs der Verglasung mit dem Flügelrahmen 2 befestigt werden. Sofern das Halteprofil 44 keine Abstütz- oder Tragfunktion für die Verglasung 6 vornimmt, sondern nur eine optische Abdeckung nach außen vornimmt, handelt es sich bei dem Halteprofil nur um ein Abdeckprofil. Halteprofil und/oder Abdeckprofil können am Flügelrahmen 2 abnehmbar befestigt sein oder jedoch einstückig mit dem Flügelrahmen 2 ausgebildet oder an diesem nicht abnehmbar befestigt sein.

Aufgrund der erfindungsgemäßen Ausgestaltung liegt durch den Verstellfalz 12 eine innenliegende Vorrichtung vor, um unterschiedliche Stärken der Verglasung 6 zu kompensieren/auszugleichen. Unterschiedlich dicke Verglasungen 6 wirken sich demgemäß auf die Ansicht des Flügelprofils des Flügelrahmens 2 von innen aus. Außen ergeben sich keine Unterschiede, sodass insbesondere eine sichere Abdichtung gewährleistet werden kann. Sofern der Verstellfalz 12 Haltefunktionen für die Verglasung übernimmt, liegt quasi eine Glashalteleiste vor. Der Verstellfalz 12 kann formschlüssig, reibschlüssig und/oder stoffschlüssig mit einem Rahmenelement 4 des Flügelrahmens 2 verbunden sein. Aufgrund der Erfindung ist bei unterschiedlich starken Verglasungen kein Verglasungsrahmen (Druckverglasung) außen erforderlich. Es ergeben sich daher Dichtigkeitsvorteile und eine einheitliche Optik. Auch sehr geringe Glasstärken (beispielsweise 10 mm bei Vakuumverglasung) lassen sich problemlos einsetzen. In Verbindung mit Stufenisolierglaspaketen 31 lassen sich sehr niedrige Bauteilhöhen realisieren, da ein Glasüberstand am Flügelprofil unten mit der außen liegenden Glasscheibe (Dicke cirka 4 mm) möglich ist und nicht das gesamte Glaspaket (Dicke 10 bis 30 mm) überstehen muss. Der Überstand dient der sicheren Wasserabführung nach unten und sichert somit die Dichtigkeit. Das Isolierglaspaket kann bei der Herstellung des Wohndachfensters im Flügelrahmen positioniert und befestigt, insbesondere verklebt werden.

Dies ist vorzugsweise dann besonders einfach möglich, wenn ein äußeres Halteprofil vorgesehen ist, sodass der bereits aus vier Rahmenelementen fertig zusammengefügte Flügelrahmen - mit der Außenseite nach unten liegend - positioniert und dann die Glasscheibe eingelegt und befestigt, insbesondere verklebt werden kann. Anschließend wird dann von innen der Verstellfalz 12 montiert. Dieses Vorgehen erlaubt eine Automatisierung.

Hochwertiges Material wird insbesondere im Sichtbereich für den Verstellfalz 12 eingesetzt. Ansonsten lässt sich Regenerat im Flügelgrundprofil verwenden, da dieses nicht einsichtig ist. Der Verstellfalz 12 kann mit Wärmedämmung versehen sein. Vorzugsweise steht er in unterschiedlichen Materialien insbesondere im Sichtbereich zur Verfügung, wobei auch Aufsatzschalen möglich sind, um die entsprechende Optik zu schaffen. Sofern zunächst die vier Rahmenelemente 4 eines Flügelrahmens in den Eckbereichen aneinander befestigt und dann erst die Verglasung 6 eingesetzt wird, ergibt sich aufgrund der Abnehmbarkeit und Verstellung des Verstellfalzes 12 eine sehr einfache Montage, die gegenüber dem Herkömmlichen, nämlich Zuführen der Rahmenelement 4 von der Seite her zur Erfassung der Scheibe und dann Verbinden der vier Rahmenelemente, wesentlich einfacher ist.

## Patentansprüche

1. Wohndachfenster mit einem Flügelrahmen, der einen einer Verglasung zuordenbaren Falz aufweist, **dadurch gekennzeichnet, dass** der Falz (5) zum Ausgleich unterschiedlicher Stärken der Verglasung (6) als Verstellfalz (12) ausgebildet ist.

2. Wohndachfenster nach Anspruch 1, **dadurch gekennzeichnet, dass** der Verstellfalz (12) ein Innenfalz (13) ist.

3. Wohndachfenster nach einem der vorhergehenden Ansprüche, **dadurch gekennzeichnet, dass** der Verstellfalz (12) als Formschlussfalz (33) ausgebildet ist.

4. Wohndachfenster nach einem der vorhergehenden Ansprüche, **dadurch gekennzeichnet, dass** der Verstellfalz (12) als Reibschlussfalz (34) ausgebildet ist.

5. Wohndachfenster nach einem der vorhergehenden Ansprüche, **dadurch gekennzeichnet, dass** der Verstellfalz(12) mit Befestigungsmitteln (22) versehen ist, die mit insbesondere in Richtung einer Verglasungsflächennormalen versetzt an einem Rahmenelement (4) des Flügelrahmens (2) angeordneten/ausgebildeten Gegenbefestigungsmitteln (24) zusammenwirken können.

6. Wohndachfenster nach einem der vorhergehenden Ansprüche, **dadurch gekennzeichnet, dass** der Verstellfalz (12) Steckmittel aufweist, die in wählbarer Einstecktiefe mit Gegensteckmitteln des Rahmenelements (4) des Flügelrahmens (2) zusammenwirken können.

7. Wohndachfenster nach einem der vorhergehenden Ansprüche, **dadurch gekennzeichnet, dass** die Befestigungsmittel (22), Gegenbefestigungsmittel (24), Steckmittel und/oder Gegensteckmittel mit Rastmitteln und/oder Gegenrastmitteln versehen sind.

8. Wohndachfenster nach einem der vorhergehenden Ansprüche, **gekennzeichnet durch** die Verglasung (6), deren Außenfläche unabhängig von der Stärke der Verglasung (6) stets die gleiche Position im Flügelrahmen (2) aufweist.

9. Wohndachfenster nach einem der vorhergehenden Ansprüche, **dadurch gekennzeichnet, dass** der Verstellfalz (12) in sich verstellbar ist und/oder entfernbare, insbesondere abbrechbare Bereiche (43) aufweist und/oder aus einer Vielzahl von unterschiedlich hohen Falzen ausgewählt ist.

10. Wohndachfenster nach einem der vorhergehenden Ansprüche, **dadurch gekennzeichnet, dass** der Verstellfalz (12) mit einer Verglasungsabdichtung versehen ist.

11. Wohndachfenster nach einem der vorhergehenden Ansprüche, **dadurch gekennzeichnet, dass** die Verglasung (12) ein Isolierglaspaket (30) ist.

12. Wohndachfenster nach einem der vorhergehenden Ansprüche, **dadurch gekennzeichnet, dass** die Verglasung (12) als Stufenisolierglaspaket (31) ausgebildet ist.

13. Wohndachfenster nach einem der vorhergehenden Ansprüche, **dadurch gekennzeichnet, dass** der Verstellfalz (12) ein Haltefalz (32) oder ein Abdeckfalz ist.

14. Wohndachfenster nach einem der vorhergehenden Ansprüche, **dadurch gekennzeichnet, dass** dem Flügelrahmen (2) ein Halteprofil (44) oder ein Abdeckprofil insbesondere für die Außenseite der Verglasung (6) zugeordnet ist.

15. Wohndachfenster nach einem der vorhergehenden Ansprüche, **dadurch gekennzeichnet, dass** das Halteprofil (44) und/oder das Abdeckprofil am Flügelrahmen (2) ausgebildet, insbesondere einstückig ausgebildet, oder abnehmbar befestigt ist.

16. Wohndachfenster nach einem der vorhergehenden Ansprüche, **dadurch gekennzeichnet, dass** dem Halteprofil (44) und/oder dem Abdeckprofil eine Verglasungsdichtung zugeordnet ist.
